# DEMANDE DE BREVET EUROPEEN

(11) **EP 0 913 544 A1**
(43) Date de publication de la demande: **06.05.1999**
(21) Numéro de dépôt: 98402722.7
(22) Date de dépôt: 30.10.1998
(51) Int. Cl.: E04H 13/00

(54) **Ensemble d'ornementation de monument funéraire, notamment de plaque funéraire**

(30) Priorité: 31.10.1997 FR 9713727
(71) Demandeur: Giannetti, Jean, 31000 Toulouse (FR)
(72) Inventeur: Giannetti, Jean, 31000 Toulouse (FR)
(74) Mandataire: Farges, Roger

(57) **Abrégé**

L'invention conceme un ensemble pour ornementer un monument funéraire tel qu'une plaque funéraire, une pierre tombale, une plaque de souvenir, une stèle de monument funéraire, une plaque d'enfeu, une plaque commémorative ou analogue, comprenant :
- un support-interface (1) destiné à être fixé sur une pièce du monument funéraire, comprenant une embase (4) pourvue de trous (7,8) pour sa fixation sur des moyens de vissage du monument et un porte-portrait (9) en saillie sur l'embase (4),
- un cadre de portrait (2) dont la majeure partie du contour externe est identique au contour externe dudit porte-portrait (9), et
- une plaque auxiliaire (3) ayant une épaisseur supérieure à celle du support interface (1) et dont un bord est pourvu d'une échancrure (12) qui épouse le contour dudit porte-portrait (9), destinée à faciliter la fixation du cadre de portrait (2) sur le porte-portrait (9) du support-interface (1).

## Description

L'invention est relative à un ensemble pour ornementer un monument funéraire tel qu'une plaque funéraire, une pierre tombale, une plaque de souvenir, une stèle de monument funéraire, une plaque d'enfeu, une plaque commémorative ou analogue.

On connaît, par la demande de brevet FR-96 10 652 au nom du demandeur, un support-interface destiné à la fixation entre autres de portraits photographiques provisoires ou définitifs d'un ou d'une défunt(e) sur une plaque funéraire.

Ce support-interface comprend d'une part une embase pourvue de trous pour sa propre fixation sur la visserie du monument funéraire, par exemple une plaque funéraire, et d'autre part un porte-portrait en saillie sur l'embase.

Jusqu'à présent, pour la fixation d'un portrait photographique, on revêtait le porte-portrait d'un film adhésif double-face, sur lequel on superposait successivement le portrait photographique du ou de la défunt(e), un film de protection transparent et un cadre de finition.

Du fait que ces opérations étaient effectuées manuellement sans mettre en oeuvre un outil, l'aspect final du support-interface muni de la photo provisoire, du film et du cadre était peu satisfaisant. En particulier, on constatait souvent un décalage entre le bord du cadre et le bord du porte-portrait du support-interface.

L'invention vise à pallier cet inconvénient en proposant un ensemble permettant de monter proprement et rapidement un portrait par exemple photographique sur un support-interface de fixation de portrait à un monument funéraire dont une partie sert de pièce de base au support-interface.

A cet fin, l'invention a pour objet un ensemble pour ornementer un monument funéraire, caractérisé en ce qu'il comprend :
- un support-interface destiné à être fixé sur une pièce de base notamment de monument funéraire munie de moyens de vissage, comprenant une embase pourvue de trous pour sa fixation sur les moyens de vissage de ladite pièce de base, et un porte-portrait en saillie sur l'embase;
- un cadre de portrait dont la majeure partie du contour externe est identique au contour externe dudit porte-portrait; et
- une plaque auxiliaire de montage ayant une épaisseur supérieure à celle du support interface et dont un bord est pourvu d'une échancrure qui épouse le contour du porte-portrait et qui sert de guide pour la superposition de ces éléments.

L'ensemble funéraire selon l'invention peut de plus comporter une ou plusieurs des caractéristiques suivantes :
- l'échancrure de la plaque auxiliaire se raccorde à un bord de la plaque en épousant le contour de la jonction entre l'embase et le porte-portrait du support-interface, et ledit bord de la plaque épouse le contour de la partie adjacente de l'embase,
- la plaque auxiliaire comporte une ouverture traversante dont le contour correspond à celui prévu pour un portrait photographique destiné à être exposé dans ledit cadre,
- le porte-portrait du support interface ainsi que ledit cadre présentent une forme ovale.

L'invention a également pour objet une plaque auxiliaire pour un ensemble pour monument funéraire tel que décrit ci-dessus.

L'invention sera mieux comprise à l'aide de la description qui va suivre, donnée uniquement à titre d'exemple et faite en se référant au dessin dont la figure unique représente une vue schématique des divers éléments de l'ensemble selon l'invention.

Sur la figure, est représenté un ensemble selon l'invention.

Cet ensemble comprend un support-interface 1, un cadre de portrait 2 et une plaque auxiliaire 3 de montage.

Par ailleurs sont représentés un portrait photographique 3A, un film adhésif double face 3B pour la fixation du portrait 3A sur le support-interface 1, et un film de protection 3C, notamment contre les rayonnements ultraviolets susceptibles de détériorer le portrait lors d'une exposition prolongée à la lumière du jour et notamment au soleil.

Le support-interface 1 comprend une embase 4 de forme allongée, pourvue à ses extrémités 5 et 6 de trous oblongs respectivement 7 et 8 pour permettre sa fixation sur une pièce de base de monument funéraire non représentée, comme par exemple une plaque funéraire, une pierre tombale ou analogue, à l'aide de moyens de vissage constitués d'une visserie existante et normalisée dont les deux éléments mâles font saillie sur la pièce de base.

De plus, le support-interface 1 comprend un porte-portrait 9 de forme ovale qui est en saillie sur l'embase 4.

Ainsi qu'on le voit sur cette figure, des perforations 10 de fixation sous la forme d'une croix et de trous sont ménagées dans le porte-portrait 9.

Le cadre 2 possède un contour externe ovale 2A dont la majeure partie est identique au contour externe dudit porte-portrait 9 et un contour interne 2B, également ovale et parallèle au contour 2A.

De préférence, le support-interface 1 et le cadre 2 sont réalisés dans une plaque en un même matériau, par exemple une plaque en métal anodisé 15/10.

Afin de permettre un montage propre et sans décalage du portrait photographique 3A provisoire et du cadre 2 sur le porte-portrait 9, la plaque auxiliaire 3, destinée à jouer le rôle de gabarit, comprend, comme on le voit sur la figure, un bord inférieur 11 qui est pourvu d'une échancrure 12 épousant le contour du porte-portrait 9 du support-interface 1 pour servir de gabarit de positionnement comme on le verra dans la suite.

Cette échancrure 12 se raccorde de chaque côté au bord inférieur 11 en épousant le contour de la jonction 13 entre l'embase 4 et le porte-portrait 9 du support-interface 1, et le bord inférieur 11 épouse le contour de la partie adjacente qui est le bord supérieur 14 de cette embase 4. Pour assurer une fonction de guidage, l'épaisseur de la plaque auxiliaire 3 est supérieure à celle du support-interface 1. De préférence, l'épaisseur de la plaque auxiliaire 3 correspond approximativement à l'épaisseur du support-interface 1 et du cadre 2 superposés.

Par ailleurs, la plaque auxiliaire 3 comporte une ouverture traversante 15 dont le contour correspond à celui prévu pour le traçage du portrait photographique 3A destiné à être exposé dans le cadre 2, c'est-à-dire en ovale de dimensions intermédiaires entre les dimensions correspondantes des contours 2A et 2B, comme représenté en trait mixte en 2C. Cette ouverture 15 sert de gabarit de traçage pour tracer une ligne de découpe parfaitement adaptée sur une photographie à encadrer.

Il faut noter que tandis que le film adhésif double face 3B présente des dimensions extérieures égales à celles de l'ovale du porte-portrait 9 et à celles du cadre 2, le film de protection 3C présente des dimensions extérieures intermédiaires entre celles de l'ouverture traversante 15 (donc du portrait 3A) et celles du film adhésif 3B; le film adhésif double face 3B est lui-même protégé par une pellicule pelable constituée d'une région centrale de plus petites dimensions que l'ouverture traversante 15 et le portrait 3A et d'une couronne périphérique adjacentes amovibles indépendamment.

L'ensemble ainsi décrit est utilisé de la manière suivante.

Dans un premier temps, on trace sur une photo à encadrer un contour de découpe en se servant de l'ouverture 15 comme gabarit, et on découpe la photographie suivant ce contour pour obtenir un portrait 3A.

Puis, on insère le porte-portrait 9 du support-interface 1 dans l'échancrure 12 (comme représenté sur la figure).

Ensuite, on introduit dans l'échancrure 12, en étant guidé par la paroi de celle-ci, et on fixe par collage, le film adhésif double face 3B sur le porte-portrait 9, on enlève sa couronne pelable mais on conserve la région centrale, puis on superpose successivement le portrait 3A sur le film 3B, le film de protection 3C sur le portrait 3A, et enfin le cadre 2 sur le film de protection 3C ; le portrait 3A, le film de protection 3C et le cadre 2 sont ainsi tous collés sur le film adhésif 3B, par suite du fait que leurs dimensions respectives vont en croissant.

En variante, on prévoit de remplacer le film 3B adhésif double face par une étiquette possédant les mêmes dimensions que celles du porte-portrait 9 et dont une face comporte une partie centrale non-adhésive entourée d'une couronne périphérique adhésive protégée par une pellicule pelable. De plus, on prévoit que les dimensions du portrait découpé, et donc celles de l'ouverture 15 de la plaque auxiliaire 3, sont légèrement plus grandes que celles de la partie centrale de l'étiquette, et celles du film de protection 3C légèrement plus grandes que celles du portrait, mais inférieures aux dimensions du contour externe 2A du cadre 2. Après avoir placé le porte-portrait 9 du support-interface 1 dans l'échancrure 12, on colle l'étiquette avec sa face complètement adhésive sur le porte-portrait 9, puis, après avoir décollé sa couronne de protection, on colle sur la couronne adhésive de l'autre face successivement le portrait, le film de protection et le cadre. Comme la partie centrale de la face de l'étiquette destinée à recevoir le portrait n'est pas adhésive, ce dernier ne colle que par une portion de bord sur la couronne, ce qui permet avantageusement de rectifier, en cas de besoin, la position du portrait collé.

Grâce à l'utilisation, en tant que gabarits, de l'ouverture 15 et de l'échancrure 12, le montage est réalisé facilement et rapidement, et on obtient un résultat très satisfaisant.

On notera que la description qui précède, du mode d'utilisation de l'ensemble selon l'invention, concerne le cas où le support interface 1 est de forme plane (l'embase 4 et le porte-portrait 9 s'étendant dans un même plan). En revanche, si l'embase 4 s'étend perpendiculairement au porte-portrait 9 du côté dos du portrait, le mode d'utilisation est légèrement modifié: dans ce cas, on insère tout d'abord dans l'échancrure 12 non pas le porte-portrait 9 du support-interface 1, mais le cadre 2, puis le film de protection 3C, et ensuite le portrait 3A en position retournée (face contre le film de protection), puis le film adhésif double-face 3B, et enfin le porte-portrait 9 du support-interface 1, embase vers le haut ; faute d'effectuer cette inversion, l'embase de l'interface empêcherait de disposer le porte-portrait 9 parallèlement dans la plaque auxiliaire 3.

## Revendications

1. Ensemble pour ornementer un monument funéraire, caractérisé en ce qu'il comprend :
- un support-interface (1) destiné à être fixé sur une pièce de base notamment de monument funéraire munie de moyens de vissage, comprenant une embase (4) pourvue de trous (7,8) pour sa fixation sur les moyens de vissage de ladite pièce de base et un porte-portrait (9) en saillie sur l'embase (4),
- un cadre de portrait (2) dont la majeure partie du contour externe est identique au contour externe dudit porte-portrait (9), et
- une plaque auxiliaire (3) de montage ayant une épaisseur supérieure à celle du support interface (1) et dont un bord est pourvu d'une échancrure (12) qui épouse le contour dudit porte-portrait (9) et qui sert de guide pour la superposition de ces éléments.

2. Ensemble selon la revendication 1, caractérisé en ce que l'échancrure (12) de la plaque auxiliaire (3) se raccorde à un bord de la plaque en épousant le contour de la jonction (13) entre l'embase (4) et le porte-portrait (9) du support-interface (1), et ledit bord de la plaque épouse le contour de la partie adjacente (14) de l'embase (4).

3. Ensemble selon la revendication 1 ou 2, caractérisé en ce que la plaque auxiliaire (3) comporte une ouverture traversante (15) dont le contour correspond à celui prévu pour un portrait photographique (3A) destiné à être exposé dans ledit cadre (2).

4. Ensemble selon l'une quelconque des revendications 1 à 3, caractérisé en ce que le porte-portrait (9) du support-interface (1) ainsi que ledit cadre (2) présentent une forme ovale.

5. Plaque auxiliaire (3) pour un ensemble selon l'une quelconque des revendications 1 à 4.
